# EUROPÄISCHE PATENTSCHRIFT

(11) **EP 1 453 990 B1**
(45) Veröffentlichungstag und Bekanntmachung des Hinweises auf die Patenterteilung: **01.01.2014**
(21) Anmeldenummer: 02798315.4
(22) Anmeldetag: 22.11.2002
(51) Int. Cl.: C25B 1/46

(54) **VERFAHREN ZUR ELEKTROLYSE EINER WÄSSRIGEN LÖSUNG VON ALKALIMETALLCHLORID**
METHOD FOR CARRYING OUT THE ELECTROLYSIS OF AN AQUEOUS SOLUTION OF ALKALI METAL CHLORIDE
PROCEDE D'ELECTROLYSE D'UNE SOLUTION AQUEUSE DE CHLORURE DE METAL ALCALIN

(30) Priorität: 05.12.2001 DE 10159708
(43) Veröffentlichungstag der Anmeldung: 08.09.2004
(73) Patentinhaber: Bayer Intellectual Property GmbH, 40789 Monheim (DE)
(72) Erfinder: BULAN, Andreas, 40764 Langenfeld (DE); GESTERMANN, Fritz, 51377 Leverkusen (DE); PINTER, Hans-Dieter, 42929 Wermelskirchen (DE)
(74) Vertreter: BIP Patents
(86) Internationale Anmeldenummer: PCT/EP2002/013119
(87) Internationale Veröffentlichungsnummer: WO 2003/048419

(56) Entgegenhaltungen:
- EP-A- 1 120 481
- US-A- 4 240 883
- US-A- 4 295 944
- DATABASE CA [Online] CHEMICAL ABSTRACTS SERVICE, COLUMBUS, OHIO, US; WATAGI, EIICHI: "Membrane-type brine electrolysis cell" retrieved from STN Database accession no. 89:206553 CA XP002249257 & JP 53 093199 A (TOKUYAMA SODA CO., LTD., JAPAN) 15. August 1978 (1978-08-15)

## Beschreibung

Die Erfindung betrifft ein Verfahren zur Elektrolyte einer wässrigen Alkalimetallchloridlösung.

Die Herstellung von Chlor und wässriger Alkalimetallhydroxidlösung, beispielsweise Natriumhydroxidlösung (nachfolgend auch als Natronlauge bezeichnet), durch Elektrolyse einer Alkalimetallchloridlösung, beispielsweise Natriumchloridlösung, mittels Gasdiffusionselektroden als Sauerstoffverzehrkathoden ist bekannt. Dabei setzt sich die Elektrolysezelle aus einem Anoden- und einem Kathodenhalbelement zusammen, die durch eine Kationenaustauschermembran getrennt sind. Das Kathodenhalbelement besteht aus einem Elektrolytraum, welcher von einem Gasraum durch eine Gasdiffusionselektrode getrennt ist. Der Elektrolytraum ist mit Alkalimetallhydroxidlösung gefüllt. Der Gasraum wird mit Sauerstoff, Luft oder mit sauerstoffangereicherter Luft bespeist. Im Anodenhalbelement befindet sich eine alkalimetallchloridhaltige Lösung.

Aus EP-A 1 067 215 ist ein Verfahren zur Elektrolyse einer wässrigen Lösung von Alkalimetallchlorid unter Verwendung einer Gasdiffusionselektrode als Sauerstoffverzehrkathode bekannt, bei dem die Strömungsgeschwindigkeit der Alkalimetallhydroxidlösung im Elektrolytraum der Kathodenhalbzelle mindestens 1 cm/s beträgt. Gemäß EP-A 1 067 215 bewirkt die hohe Strömungsgeschwindigkeit der Alkalimetallhydroxidlösung eine gute Durchmischung und damit eine Homogenisierung der Alkalimetallhydroxidkonzentration im Elektrolytraum. Bei der Alkalimetallchloridelektrolyse ohne Gasdiffusionselektrode als Sauerstoffverzehrkathode kann dagegen auf hohe Strömungsgeschwindigkeiten verzichtet werden, da der kathodisch gebildete Wasserstoff im Elektrolysebetrieb für eine ausreichende Durchmischung der Alkalimetallhydroxidlösung sorgt.

Ein Nachteil des aus EP-A 1 067 215 bekannten Verfahrens ist, dass die Stromausbeute mit zunehmenden Strömungsgeschwindigkeiten der Alkalimetallhydroxidlösung abnimmt. Andererseits nimmt die Temperatur der Alkalimetallhydroxidlösung im Kathodenhalbelement mit abnehmender Strömungsgeschwindigkeit stärker zu.

Aufgabe der vorliegenden Erfindung ist es daher, ein einfach zu handhabendes Verfahren zur Elektrolyse wässriger Lösungen von Alkalimetallchlorid bereitzustellen, das mit möglichst niedrigen Strömungsgeschwindigkeiten arbeitet, ohne die Funktionsweise der Elektrolysezelle bzw. des Elektrolyseurs, insbesondere durch zu hohe Temperaturen der Alkalimetallhydroxidlösung im Kathodenhalbelement, nachteilig zu beeinflussen.

Die Aufgabe wird erfindungsgemäß durch die Merkmale des Anspruchs 1 gelöst.

Gegenstand der Erfindung ist demnach ein Verfahren zur Elektrolyse einer wässrigen Lösung von Alkalimetallchlorid, insbesondere Natriumchlorid, nach dem Membran-verfahren mit einer wässrigen Lösung von Alkalimetallhydroxid, insbesondere Natriumhydroxid, als Katholyt entsprechend Anspruch 1, wobei die Temperatur der Alkalimetallchloridlösung in dem Anodenhalbelement und/oder der Volumenstrom der Alkalimetallchloridlösung in dem Anodenhalbelement so eingestellt werden, dass die Differenz zwischen der Temperatur der Alkalimetallhydroxidlösung am Eintritt in das Kathodenhalbelement und der Temperatur der Alkalimetallhydroxidlösung am Austritt aus dem Kathodenhalbelement nicht größer als 15°C beträgt.

Überraschenderweise gelingt es nach dem erfindungsgemäßen Verfahren, mit Hilfe der Temperatur der Alkalimetallchloridlösung in dem Anodenhalbelement sowie, sofern ein Anolytkreislauf, d.h. ein Kreislauf der Alkalimetallchloridlösung, vorhanden ist, mit Hilfe des Volumenstromes der Alkalimetallchloridlösung die Temperatur der Alkalimetallhydroxidlösung im Kathodenhalbelement zu regeln. Eine der beiden Maßnahmen oder beide Maßnahmen zusammen erlauben es, einer Erwärmung der Alkalimetallhydroxidlösung, insbesondere auch bei geringen Strömungsgeschwindigkeiten der Alkalimetallhydroxidlösung von weniger als 1 cm/s, entgegenzuwirken. Eine Temperaturdifferenz größer als 15°C, vorzugsweise größer als 10°C, zwischen Eintritt und Austritt der Alkalimetallhydroxidlösung ist unter anderem deshalb nicht wünschenswert, da mit einem starken Temperaturgradienten zwischen Eintritt und Austritt ein starker Gradient in der Leitfähigkeit der Alkalimetallhydroxidlösung verbunden wäre.

Es gelingt also, die Alkalimetallhydroxidlösung im Kathodenhalbelement während des Elektrolyseprozesses entweder bei gegebenem Volumenstrom und gegebener Auslauftemperatur der Alkalimetallchloridlösung im Anodenhalbelement mit Hilfe einer niedrigeren Einlauftemperatur der Alkalimetallchloridlösung oder bei gegebener Einlauftemperatur und gegebener Auslauftemperatur der Alkalimetallchloridlösung mit Hilfe eines höheren Volumenstroms der Alkalimetallchloridlösung so zu kühlen, dass die Alkalimetallhydroxidlösung im Kathodenhalbelement die erforderliche Temperaturdifferenz nicht überschreitet. Beide Maßnahmen können auch miteinander kombiniert werden. Der Volumenstrom der Alkalimetallchloridlösung wird mittels der Umpumpmenge der Alkalimetallchloridlösung geregelt.

Ein Vorteil des erfindungsgemäßen Verfahrens liegt darin, dass die Temperatur der Alkalimetallhydroxidlösung nicht durch eine hohe Strömungsgeschwindigkeit von mindestens 1 cm/s im Kathodenhalbelement geregelt werden muss. Da mit höheren Strömungsgeschwindigkeiten die Stromausbeute abnimmt, wird bei geringen Strömungsgeschwindigkeiten von kleiner als 1 cm/s gearbeitet

Alternativ könnte die Regelung der Temperatur der Alkalimetallhydroxidlösung auch mit Hilfe eines dem Kathodenhalbelement vorgeschalteten Wärmetauschers erfolgen. Dies ist jedoch bei dem erfindungsgemäßen Verfahren nicht erforderlich und erspart daher den zusätzlichen apparativen Aufwand, der durch den Einbau eines Wärmetauschers hervorgerufen würde.

In einer bevorzugten Ausführungsform des erfindungsgemäßen Verfahrens beträgt die Temperatur der Alkalimetallchloridlösung beim Austritt aus dem Anodenhalbelement und die Temperatur der Alkalimetallhydroxidlösung beim Austritt aus dem Kathodenhalbelement 80°C bis 100°C, vorzugsweise 85°C bis 95°C.

Die Strömungsgeschwindigkeit der Alkalimetallhydroxidlösung in dem Kathodenhalbelement beträgt weniger als 1 cm/s.

Vorzugsweise wird das erfindungsgemäße Verfahren unter Einsatz einer Gasdiffusionselektrode als Kathode durchgeführt. Die Alkalimetallchloridlösung als Anolyt und die Alkalimetallhydroxidlösung als Katholyt leiten sich von demselben Alkalimetall, z.B. Natrium oder Kalium, ab. Vorzugsweise handelt es sich bei der Alkalimetallchloridlösung um eine Natriumchloridlösung und bei der Alkalimetallhydroxidlösung um eine Natriumhydroxidlösung.

Der Volumenstrom der Alkalimetallchloridlösung im Anodenhalbelement ist von der Stromdichte abhängig, mit der der Elektrolyseur betrieben wird. Bei einer Stromdichte von 2,5 kA/m² sollte der Volumenstrom je Element von 0,02 bis 0,1 m³/h betragen. Bei einer Stromdichte von 4 kA/m² von 0,11 bis 0,25 m³/h.

Das erfindungsgemäße Verfahren kann mit Stromdichten im Bereich von 2 bis 8 kA/m² betrieben werden.

### Beispiele

Die Elektrolyse einer wässrigen Alkalimetallchloridlösung entsprechend der nachfolgend beschriebenen Beispiele wurde mit einem Elektrolyseur bestehend aus 15 Elektrolysezellen durchgeführt. Als Kathoden wurden in den jeweiligen Elektrolysezellen Gasdiffusionselektroden verwendet, wobei der Abstand von der Gasdiffusionselektrode zu der Ionenaustauschermembran 3 mm und die Länge des Spaltes zwischen Ionenaustauschermembran und Gasdiffusionselektrode 206 cm betrug. Als Anoden wurden Titan-Anoden eingesetzt, welche mit Ruthenium-Iridium-Oxiden beschichtet war. Die Fläche der Anoden betrug 2,5 m². Als Ionenaustauschermembran wurde eine Nafion® NX 981 der Firma DuPont verwendet. Die Konzentration der Natriumchloridlösung (NaCl) betrug beim Austritt aus dem Anodenhalbelement 210 g/l. Die Konzentration der Natronlauge (NaOH) im Kathodenhalbelement betrug zwischen 30 und 33 Gew.-%. Falls in den nachfolgenden Beispielen nicht explizit angegeben, betrug die Stromdichte 2,45 kA/m² und der Volumenstrom der Natronlauge 3 m³/h. Letzterer entspricht einer Geschwindigkeit der Natronlauge im Spalt zwischen Ionenaustauschermembran und Gasdiffusionselektrode von 0,85 cm/s.

Die Ergebnisse der Beispiele sind in Tabelle 1, 2 und 3 zusammengefasst.

### Beispiel 1

Unter den oben genannten Bedingungen wurde ein Volumenstrom der Natriumchloridlösung im Anodenhalbelement von 1,0 m³/h gewählt. Die Temperatur der Natriumchloridlösung am Einlauf betrug 50°C, am Auslauf 85°C. Die Temperaturdifferenz zwischen Einlauf und Auslauf eines Anodenhalbelements betrug damit 35°C. Die Natronlauge wurde dem Kathodenhalbelement mit einer Temperatur von 80°C zugeführt und mit 85°C wieder abgeführt. Die Stromausbeute wurde mit 96,20 % bestimmt.

### Beispiel 2

Unter den oben genannten Bedingungen wurde ein Volumenstrom der Natriumchloridlösung im Anodenhalbelement von 1,1 m³/h gewählt. Die Temperatur der Natriumchloridlösung am Einlauf betrug 50°C, am Auslauf 86°C. Die Temperaturdifferenz zwischen Einlauf und Auslauf eines Anodenhalbelements betrug damit 36°C. Die Natronlauge wurde dem Kathodenhalbelement mit einer Temperatur von 79°C zugeführt und mit 85°C wieder abgeführt. Die Stromausbeute wurde mit 96,09 % bestimmt.

### Beispiel 3

Unter den oben genannten Bedingungen wurde ein Volumenstrom der Natriumchloridlösung im Anodenhalbelement von 1,2 m³/h gewählt. Die Temperatur der Natriumchloridlösung am Einlauf betrug 51°C, am Auslauf 85°C. Die Temperaturdifferenz zwischen Einlauf und Auslauf eines Anodenhalbelements betrug damit 34°C. Die Natronlauge wurde dem Kathodenhalbelement mit einer Temperatur von 76°C zugeführt und mit 83°C wieder abgeführt. Die Stromausbeute wurde mit 96,11 % bestimmt.

### Beispiel 4

Unter den oben genannten Bedingungen wurde ein Volumenstrom der Natriumchloridlösung im Anodenhalbelement von 1,3 m³/h gewählt. Die Temperatur der Natriumchloridlösung am Einlauf betrug 55°C, am Auslauf 86°C. Die Temperaturdifferenz zwischen Einlauf und Auslauf eines Anodenhalbelements betrug damit 31 °C. Die Natronlauge wurde dem Kathodenhalbelement mit einer Temperatur von 77°C zugeführt und mit 83°C wieder abgeführt. Die Stromausbeute wurde mit 95,63 % bestimmt.

### Beispiel 5 (Vergleichsbeispiel)

Unter den oben genannten Bedingungen wurde ein Volumenstrom der Natriumchloridlösung im Anodenhalbelement von 1,3 m³/h gewählt. Die Stromdichte betrug 2,5 kA/m². Die Temperatur der Natriumchloridlösung am Einlauf betrug 85°C, am Auslauf 86°C. Die Temperaturdifferenz zwischen Einlauf und Auslauf eines Anodenhalbelements betrug damit 1°C. Der Volumenstrom der Natronlauge im Kathodenhalbelement betrug 10,5 m³/h, entsprechend einer Geschwindigkeit der Natronlauge im Spalt zwischen Ionenaustauschermembran und Gasdiffusions-elektrode von 2,95 cm/s. Die Natronlauge wurde dem Kathodenhalbelement mit einer Temperatur von 80°C zugeführt und mit 86°C wieder abgeführt. Die Stromausbeute wurde mit 95,4 % bestimmt.

### Beispiel 6

Die Stromdichte betrug hier 4 kA/m². Es wurde ein Volumenstrom der Natriumchloridlösung eines Anodenhalbelements von 2,08 m³/h gewählt. Die Temperatur der Natriumchloridlösung am Einlauf betrug 77°C, am Auslauf 86°C. Die Temperaturdifferenz zwischen Einlauf und Auslauf eines Anodenhalbelements betrug damit 9°C. Der Volumenstrom der Natronlauge im Kathodenhalbelement betrug 3 m³/h, entsprechend einer Geschwindigkeit der Natronlauge im Spalt zwischen Ionenaustauschermembran und Gasdiffusionselektrode von 0,85 cm/s. Die Natronlauge wurde dem Kathodenhalbelement mit einer Temperatur von 82°C zugeführt und mit 87°C wieder abgeführt. Die Stromausbeute wurde mit 96,1 % bestimmt. Dies zeigt, dass das erfindungsgemäße Verfahren auch bei höheren Stromdichten mit guten Stromausbeuten betrieben werden kann.

**Tabelle 1: Messwerte im Anodenhalbelement**

| **Beispiel** | **Temperatur NaCl am Einlauf [°C]** | **Temperatur NaCl am Auslauf [°C]** | **Temperatur- differenz NaCl [°C]** | **Volumenstrom NaCl [m³/h]** |
|---|---|---|---|---|
| 1 | 50 | 85 | 35 | 1 |
| 2 | 50 | 86 | 36 | 1,1 |
| 3 | 51 | 85 | 34 | 1,2 |
| 4 | 55 | 86 | 31 | 1,3 |
| 5 | 85 | 86 | 1 | 1,3 |
| 6 | 77 | 86 | 9 | 2,08 |

**Tabelle 2: Messwerte im Kathodenhalbelement**

| **Beispiel** | **Temperatur NaOH am Einlauf [°C]** | **Temperatur NaOH am Auslauf [°C]** | **Temperatur- differenz NaOH [°C]** | **Volumenstrom NaOH [m³/h]** |
|---|---|---|---|---|
| 1 | 80 | 85 | 5 | 3 |
| 2 | 79 | 85 | 6 | 3 |
| 3 | 76 | 83 | 7 | 3 |
| 4 | 77 | 83 | 6 | 3 |
| 5 | 80 | 86 | 6 | 10,5 |
| 6 | 82 | 87 | 5 | 3 |

**Tabelle 3: Stromdichte und Stromausbeute**

| **Beispiel** | **Stromdichte [kA/m²]** | **Stromausbeute [%]** |
|---|---|---|
| 1 | 2,45 | 96,20 |
| 2 | 2,45 | 96,09 |
| 3 | 2,45 | 96,11 |
| 4 | 2,45 | 95,63 |
| 5 | 2,5 | 95,40 |
| 6 | 4,0 | 96,10 |

## Patentansprüche

1. Verfahren zur Elektrolyse einer wässrigen Lösung von Alkalimetallchlorid, insbesondere Natriumchlorid, nach dem Membranverfahren mit einer wässrigen Lösung von Alkalimetallhydroxid, insbesondere Natriumhydroxid, als Katholyt, **dadurch gekennzeichnet, dass** die Temperatur der Alkalimetallchloridlösung in dem Anodenhalbelement und/oder der Volumenstrom der Alkalimetallchloridlösung in dem Anodenhalbelement so eingestellt werden, dass die Differenz zwischen der Temperatur der Alkalimetallhydroxidlösung am Eintritt in das Kathodenhalbelement und der Temperatur der Alkalimetallhydroxidlösung am Austritt aus dem Kathodenhalbelement nicht größer als 15°C beträgt und dass die Strömungsgeschwindigkeit der Alkalimetallhydroxidlösung in dem Kathodenhalbelement weniger als 1 cm/s beträgt.

2. Verfahren nach Anspruch 1, **dadurch gekennzeichnet, dass** die Temperatur der Alkalimetallchloridlösung beim Austritt aus dem Anodenhalbelement und die Temperatur der Alkalimetallhydroxidlösung beim Austritt aus dem Kathodenhalbelement 80°C bis 100°C, vorzugsweise 85°C bis 95°C, beträgt.

3. Verfahren nach einem der Ansprüche 1 oder 2, **dadurch gekennzeichnet, dass** als Kathode eine Gasdiffusionselektrode eingesetzt wird.

## Claims

1. Process for the electrolysis of an aqueous solution of alkali metal chloride, in particular sodium chloride, by the membrane process with an aqueous solution of alkali metal hydroxide, in particular sodium hydroxide, as catholyte, **characterized in that** the temperature of the alkali metal chloride solution in the anode half-element and/or the volume flow rate of the alkali metal chloride solution in the anode half-element are set in such a way that the difference between the temperature of the alkali metal hydroxide solution at the entry into the cathode half-element and the temperature of the alkali metal hydroxide solution at the exit from the cathode half-element are not greater than 15°C and that the flow rate of the alkali metal hydroxide solution in the cathode half-element is less than 1 cm/s.

2. Process according to Claim 1, **characterized in that** the temperature of the alkali metal chloride solution on exiting from the anode half-element and the temperature of the alkali metal hydroxide solution on exiting from the cathode half-element are from 80°C to 100°C, preferably from 85°C to 95°C.

3. Process according to one of Claims 1 and 2, **characterized in that** the cathode employed is a gas diffusion electrode.

## Revendications

1. Procédé pour l'électrolyse d'une solution aqueuse de chlorure de métal alcalin, notamment de chlorure de sodium, par le procédé sur membrane avec une solution aqueuse d'hydroxyde de métal alcalin, notamment d'hydroxyde de sodium, en tant que catholyte, **caractérisé en ce que** la température de la solution de chlorure de métal alcalin dans la demi-cellule anodique et/ou le débit volumique de la solution de chlorure de métal alcalin dans la demi-cellule anodique sont ajustés de manière à ce que la différence entre la température de la solution d'hydroxyde de métal alcalin à l'entrée de la demi-cellule cathodique et la température de la solution d'hydroxyde de métal alcalin à la sortie de la demi-cellule cathodique ne soit pas supérieure à 15 °C, et à ce que la vitesse d'écoulement de la solution d'hydroxyde de métal alcalin dans la demi-cellule cathodique soit inférieure à 1 cm/s.

2. Procédé selon la revendication 1, **caractérisé en ce que** la température de la solution de chlorure de métal alcalin à la sortie de la demi-cellule anodique et la température de la solution d'hydroxyde de métal alcalin à la sortie de la demi-cellule cathodique sont de 80 °C à 100 °C, de préférence de 85 °C à 95 °C.

3. Procédé selon l'une quelconque des revendications 1 ou 2, **caractérisé en ce qu'**une électrode à diffusion de gaz est utilisée en tant que cathode.
